# EUROPÄISCHE PATENTSCHRIFT

(11) **EP 3 907 406 B1**
(45) Veröffentlichungstag und Bekanntmachung des Hinweises auf die Patenterteilung: **03.05.2023**
(21) Anmeldenummer: 21168848.6
(22) Anmeldetag: 16.04.2021
(51) Int. Cl.: F04D 19/04

(54) **VAKUUMPUMPE**
VACUUM PUMP
POMPE À VIDE

(43) Veröffentlichungstag der Anmeldung: 10.11.2021
(73) Patentinhaber: Pfeiffer Vacuum Technology AG, 35614 Asslar (DE)
(72) Erfinder: Hofmann, Jan, 35305 Grünberg (DE); Schweighöfer, Michael, 35641 Schöffengrund (DE); Lohse, Martin, 35586 Wetzlar (DE)
(74) Vertreter: Manitz Finsterwald Patent- und Rechtsanwaltspartnerschaft mbB

(56) Entgegenhaltungen:
- EP-A2- 2 565 464
- US-A- 6 135 709
- US-A1- 2003 103 842

## Beschreibung

Die Erfindung betrifft eine Vakuumpumpe, insbesondere Turbomolekularvakuumpumpe, mit zumindest einem Einlass, einem Auslass und wenigstens zwei bezüglich einer gemeinsamen Rotationsachse konzentrischen, in Pumprichtung zwischen dem Einlass und dem Auslass aufeinanderfolgenden Holweckstufen.

Vakuumpumpe werden in verschiedenen Gebieten der Technik eingesetzt. Je nach Anforderung weisen die Vakuumpumpen ein oder mehrere Pumpstufen auf. Eine Holweck-Pumpstufe (hier auch einfach als Holweckstufe bezeichnet) gehört zur Gattung der Molekularvakuumpumpen und erzeugt durch die Drehung eines rotierenden Elements relativ zu einem statischen Element eine molekulare Strömung. Eine Vakuumpumpe kann eine oder mehrere Holweckstufen umfassen, wobei mehrere Holweckstufen sowohl seriell als auch parallel zueinander pumpen können. Holweckstufen werden typischerweise in Turbomolekularvakuumpumpen eingesetzt und sind in der Regel einer oder mehreren Turbomolekularpumpstufen (auch Turbopumpstufen) nachgeordnet.

Wie vorstehend bereits kurz erwähnt wurde, umfasst eine Holweckstufe einen Holweckrotor und ein Holweckstatorsegment, wobei der Holweckrotor eine Rotorwelle aufweist, an welche mittels einer z.B. scheibenförmigen Holwecknabe eine oder mehrere Holweckhülsen (oft auch als Rotorhülsen bezeichnet) konzentrisch angebracht sind. Das Holweckstatorsegment ist mit einem ein- oder mehrgängigen Holweckgewinde versehen. Die zu fördernden Gasmoleküle werden durch die rotierende Bewegung der Holweckhülse relativ zu dem ihr zugeordneten Holweckstatorsegment entlang der Gewindegänge von einer Einlassseite zu einer Auslassseite gefördert. Ein Gewindegang umfasst üblicherweise einen durch Wände eines Steges begrenzten umlaufenden Holweckkanal, in welchem die Gasmoleküle gefördert werden, wenn sich die Rotorhülse relativ zu dem Holweckstatorsegment dreht. Um Rückströmverluste zu minimieren, muss die Weite des radialen Spalts (Holweckspalt) zwischen der Außenseite des Holweckstatorsegments bzw. des Stegspitzendurchmessers des Holweckstatorgewindes und der Rotorhülse klein gehalten werden.

Es sind sogenannte "gefaltete" Holweck-Anordnungen bekannt, bei denen mehrere Holweckstufen konzentrisch ineinander angeordnet sind, sodass die Pumpeinrichtungen von radial unmittelbar aufeinanderfolgenden Holweckstufen einander entgegengesetzt sind. Zwei aufeinanderfolgende Holweckstufen, eine (radial) äu-βere Holweckstufe und eine (radial) innere Holweckstufe, können einen gemeinsamen, beidseitig mit einem Holweckgewinde versehenen, im Folgenden auch als "doppelseitig" bezeichneten Holweckstator umfassen, der in den radialen Zwischenraum zwischen den konzentrisch angeordneten Holweckhülsen ragt. Die beiden Holweckstatorsegmente der beiden Holweckstufen sind somit beidseitig an dem Holweckstator angeordnet.

Um eine Vakuumpumpe in axialer Richtung möglichst kompakt zu bauen, wird ein axialer Abstand oder axialer Zwischenraum zwischen dem axialen Ende des Holweckstators und der Holwecknabe möglichst klein gehalten. Zwischen den beiden genannten Komponenten liegt bei herkömmlichen gefalteten Holweck-Anordnungen somit in der Regel lediglich ein schmaler Ringspalt vor, der ebenfalls dazu beiträgt, Rückströmverluste zwischen den Holweckstufen zu minimieren.

In vielen Anwendungsfällen ist die Leistungsaufnahme eine wichtige Größe bei der Integration einer Vakuumpumpe in ein System. Beispielsweise wird bei einer herkömmlichen Turbomolekularvakuumpumpe mit Turbopumpstufe(n) und Holweckstufe(n) oftmals ein Großteil der Leistungsaufnahme durch die Gasreibung in der oder den Holweckstufe(n) verursacht. Eine herkömmliche Pumpe der vorstehend beschriebenen Art mit den Merkmalen des Oberbegriffs des Anspruchs 1 ist in der

US6135709 A gezeigt.

Erfindungsgemäß wurde erkannt, dass im Bereich der Holweck-Anordnung Potential besteht, die Leistungsaufnahme der Vakuumpumpe zu beeinflussen, ohne entscheidende Leistungsparameter, wie etwa Saugvermögen oder Vorvakuumverträglichkeit der Pumpe, zu kompromittieren.

Ausgehend von einer bekannten Vakuumpumpe mit den Merkmalen des Oberbegriffs des Anspruchs 1 ist entgegen den üblichen Konstruktionsprinzipien bewusst ein vergleichsweise groß dimensionierter axialer Abstand oder Zwischenraum zwischen dem statischen Element der aufeinanderfolgenden Holweckstufen und der Rotornabe vorgesehen.

Konkret wird dies dadurch erreicht, dass ein axialer Abstand zwischen einem in den Zwischenraum ragenden axialen Ende zumindest eines der Holweckstatorsegmente und der Holwecknabe, die scheibenförmig ausgestaltet ist, größer als 25% der axialen Erstreckung eines in den radialen Zwischenraum ragenden Abschnitts der Holweckstatorsegmente und/oder größer als 25% der axialen Erstreckung zumindest einer der Holweckhülsen ist. Der axiale Abstand kann bei einem Bedarf nach einer größeren Leistungsaufnahmereduktion auch größer gewählt werden und größer als 30%, 40% oder 50% der axialen Erstreckung des in den radialen Zwischenraum ragenden Abschnitts der Holweckstatorsegmente sein und/oder größer als 30%, 40% oder 50% der axialen Erstreckung zumindest einer der Holweckhülsen sein.

Zusätzlich kann können die Holweckstatorsegmente und die Holweckhülsen derart ausgestaltet sein, dass eine axiale Erstreckung eines in den radialen Zwischenraum ragenden Abschnitts zumindest eines der Holweckstatorsegmente kleiner als 75% der axialen Erstreckung zumindest einer der Holweckhülsen ist. Bei einer solchen Ausgestaltung der genannten Komponenten ergibt sich der vorstehend beschriebene vergleichsweise große axiale Abstand oder axiale Zwischenraum. Die axiale Erstreckung des in den radialen Zwischenraum ragenden Abschnitts zumindest einer der Holweckstatorsegmente kann bei Bedarf auch kleiner als 70%, 60% oder 50% der axialen Erstreckung zumindest einer der Holweckhülsen sein.

Dem vorstehend beschriebenen Konzept liegt die Erkenntnis zugrunde, dass die Leistungsaufnahme der Vakuumpumpe von der effektiven (pumpaktiven) axialen Länge der Holweckstufen abhängt. Vereinfacht gesagt ist die Leistungsaufnahme desto höher, je größer die axiale Länge des pumpaktiven Bereichs der Holweckstufen ist.

In manchen Anwendungsfällen ist es nicht erforderlich, die volle Pumpleistung der Holweckstufen abzurufen oder bereitzustellen.

Erfindungsgemäß wird daher vorgeschlagen, die axiale Erstreckung der Holweckstatorsegmente zu reduzieren, um den vorstehend definierten axialen Abstand zu vergrößern. Die Leistungsaufnahme der Vakuumpumpe wird dadurch deutlich reduziert, ohne dass z. B. deren Saugvermögen oder Vorvakuumverträglichkeit (Vakuumsdaten) übermäßig beeinflusst wird. Da erfindungsgemäß erkannt wurde, dass trotz des vorstehend beschriebenen vergleichsweise groß dimensionierten axialen Zwischenraums, der durch eine geeignete und vorstehend definierte Dimensionierung der hierfür relevanten Komponenten erzielt wird, annähernd vergleichbare oder nur geringfügig und für bestimmte Fälle vollkommen ausreichende Leistungsdaten der Pumpe erreicht werden, können bereits erprobte Vakuumpumpenkonzepte angepasst werden, ohne dass komplexe bauliche Änderungen erforderlich sind. Es muss lediglich eine Reduzierung der pumpaktiv wirksamen axialen Erstreckung der Holweckstatorsegmente - also der Komponenten des Holweckstators, die mit einem Holweckgewinde versehen sind und in den radialen Zwischenraum zwischen den Holweck- oder Rotorhülsen ragen - vorgenommen werden, um eine deutliche Reduzierung der Leistungsaufnahme der Vakuumpumpe zu erreichen. Die rotierenden Elemente der Holweckstufen müssen dabei nicht verändert werden.

Beispielsweise kann in eine herkömmliche Vakuumpumpe ein Holweckstator mit verkürzten pumpaktiven Holweckstatorsegmenten eingesetzt werden, ohne dass bauliche Veränderungen an den rotierenden Elementen der Holweckstufen genommen werden müssen. Durch eine vergleichsweise einfache Modifikation wird folglich bereits das angestrebte Ziel erreicht.

Insbesondere wurde erkannt, dass eine Vergrößerung des axialen Zwischenraums die Vakuumdaten in geringerem Maße negativ beeinflusst als erwartet und gleichzeitig der positive Effekt der Leistungsaufnahmereduktion überproportional zu Buche schlägt.

Weitere Ausführungsformen der Erfindung sind in der Beschreibung, den Ansprüchen und den beigefügten Zeichnungen angegeben.

Gemäß einer Ausführungsform sind die Holweckstatorsegmente und die Holweckhülsen derart ausgestaltet und/oder angeordnet, dass der axialer Abstand zwischen einem in den Zwischenraum ragenden axialen Ende beider Holweckstatorsegmente und der Rotornabe größer als 25%, 30%, 40% oder 50% der axialen Erstreckung eines in den Zwischenraum ragenden Abschnitts der Holweckstatorsegmente und/oder größer als 25%, 30%, 40% oder 50% der axialen Erstreckung beider Holweckhülsen ist und/oder dass die axiale Erstreckung des in den Zwischenraum ragenden Abschnitts beider Holweckstatorsegmente kleiner als 80%, 70%, 60% oder 50% der axialen Erstreckung zumindest einer der Holweckhülsen ist.

Ganz grundsätzlich gilt, dass die beiden Holweckstatorsegmente der beiden Holweckstufen eine unterschiedliche oder die gleiche axiale Erstreckung aufweisen können. Gleiches gilt für die Holweckhülsen.

Die Vakuumpumpe kann zumindest einen ersten und einen zweiten Einlass aufweisen, wobei der erste Einlass einer turbomolekularen Pumpstufe zugeordnet ist und der zweite Einlass den Holweckstufen zugeordnet ist. Bei sogenannten Spliflow-Pumpen ist das erfindungsgemäße Konzept besonders vorteilhaft, da so auf einfache Weise eine Anpassung an den tatsächlichen Pumpleistungsbedarf, der an dem zweiten Einlass besteht, erfolgen kann und gleichzeitig die durch die Holweckstufen hervorgerufene Leistungsaufnahme reduziert wird.

Beispielsweise ist der zweite Einlass - in axialer Richtung der Vakuumpumpe gesehen - im Bereich der Holweckstufen angeordnet.

Der zweite Einlass kann ein radialer Einlass sein, wodurch eine kompakte Bauweise erreicht wird.

Die die äußere der beiden Holweckhülsen kann zusammen mit einem die äußere Holweckhülse radial außenseitig zumindest abschnittsweise umgebenden (dritten) Holweckstatorsegment eine dritte Holweckstufe bilden. Insbesondere weist das Holweckstatorsegment der dritten Holweckstufe eine Ausnehmung oder Öffnung auf, die den zweiten Einlass bildet.

Zur Verbesserung der Wärmeabfuhr im Bereich der Holweckstufen kann der Holweckstator mit zumindest einem Wärmetauscherelement versehen sein, das sich von dem in den radialen Zwischenraum ragenden axialen Ende des Holweckstators zu der Rotornabe hin erstreckt. Der erfindungsgemäß vergrößerte axiale Zwischenraum wird somit zur Bereitstellung eines das Wärmemanagement der Vakuumpumpe verbessernden, nicht pumpaktiven Wärmetauscherelements genutzt.

Da das Wärmetauscherelement keine relevante pumpaktive Wirkung hat, führt es zu keiner relevanten Erhöhung der Leistungsaufnahme der Vakuumpumpe.

Das Wärmetauscherelement kann stäbchenförmig, hülsenförmig oder teilhülsenförmig ausgebildet sein. Es kann eine Durchbrechung oder einen Schlitz aufweisen, um den Wärmeübergang zwischen dem Gasstrom und dem Element zu verbessern.

Mehr Flexibilität wird erlangt, wenn das zumindest eine Wärmetauscherelement lösbar mit dem Holweckstator verbunden ist, beispielsweise durch Verschrauben. Dadurch ist es möglich, den axialen Zwischenraum in geeigneter Weise auszunutzen und den Wärmeaustausch im Bereich der Holweckstufen bedarfsgerecht anzupassen.

Der Holweckstator kann in axialer Richtung in verschiedenen Positionen anordbar sein. Es kann vorgesehen sein, dass die axiale Position des Holweckstators kontinuierlich oder in diskreten Schritten veränderbar ist.

Beispielsweise ist ein Befestigungskonzept denkbar, dass es gestattet, den Holweckstator in unterschiedlich tief in den radialen Zwischenraum zwischen den Holweckhülsen eingebrachten Positionen zu fixieren. Der Holweckstator muss dann nicht ausgetauscht oder verändert werden, um eine bedarfsgerechte Anpassung der Holweckstufen zu erzielen.

Gemäß einer Ausführungsform weist die Vakuumpumpe einen Einstellmechanismus, mit dem eine axiale Positionierung des Holweckstator und/oder zumindest eines der Holweckstatorsegmente einstellbar ist. Die Vakuumpumpe kann eine Steuereinrichtung aufweisen, die den Einstellmechanismus steuert, beispielsweise auf Basis einer Bedienereingabe, eines Betriebsmodus der Vakuumpumpe und/oder eines Betriebsparameters der Vakuumpumpe. Die Einstellung der axialen Positionierung des Holweckstators kann automatisch - d. h. ohne Eingabe eines Bedienpersonals - erfolgen.

Gemäß einer weiteren Ausführungsform ist zumindest eines der Holweckstatorsegmente einstückig mit dem Holweckstator ausgebildet. Bevorzugt trifft dies auf beide Holweckstatorsegmente zu. Grundsätzlich ist es aber auch denkbar, dass eines der beiden Segmente oder beide Segmente lösbar mit einem Grundkörper des Holweckstators verbunden ist bzw. sind. Für eine für den jeweiligen Anwendungsfall geeignete Anpassung der Holweckstufen muss dann nicht der gesamte Stator ausgetauscht werden, sondern eine Anpassung kann durch einen Austausch eines oder beider Segmente erfolgen.

Die vorliegende Erfindung betrifft ferner ein Vakuumpumpensystem umfassend eine Vakuumpumpe gemäß zumindest einer der vorstehend beschriebenen Ausführungsformen und zumindest einen Austausch-Holweckstator, der zumindest ein Holweckstatorsegment umfasst, das eine axiale Erstreckung aufweist, die von der axialen Erstreckung des entsprechenden Holweckstatorsegments des Holweckstators abweicht. Bei einer Ausführungsform mit zumindest einem lösbar an einem Grundkörper des Holweckstators befestigten Holweckstatorsegment kann zumindest ein Austausch-Holweckstatorsegment bereitgestellt werden, das eine axiale Erstreckung aufweist, die von der axialen Erstreckung des entsprechenden Holweckstatorsegments des Holweckstators abweicht.

Das System kann auch mehrere Austausch-Holweckstatoren umfassen, die unterschiedlich konfigurierte und/oder dimensionierte Holweckstatorsegmente aufweisen. Die Austausch-Holweckstatoren bilden somit einen Satz, der es auf einfache Weise ermöglicht, die Vakuumpumpe bedarfsgerecht zu modifizieren. Gleiches gilt in analoger Form für einen Satz von Austausch-Holweckstatorsegmenten.

Nachfolgend wird die Erfindung beispielhaft anhand vorteilhafter Ausführungsformen unter Bezugnahme auf die beigefügten Figuren beschrieben. Es zeigen, jeweils schematisch:
- Fig. 1: eine perspektivische Ansicht einer Turbomolekularpumpe,
- Fig. 2: eine Ansicht der Unterseite der Turbomolekularpumpe von Fig. 1,
- Fig. 3: einen Querschnitt der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,
- Fig. 6: schematisch einen Längsschnitt durch die rechte Seite einer Holweck-Anordnung gemäß einer ersten Ausführungsform der Erfindung und
- Fig. 7 bis 9: schematisch einen Längsschnitt durch die rechte Seite einer Holweck-Anordnung gemäß weiterer Ausführungsformen der Erfindung.

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Figuren 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Figuren 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind. Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind. Das in dem Lagerspalt 199 vorhandene magnetische Feld ruft magnetische Abstoßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

Eine erfindungsgemäße Holweck-Anordnung, wie sie nachstehend beispielhaft anhand der Fig. 6 bis 9 beschrieben wird, kann insbesondere anstelle der Holweck-Anordnung der vorstehend anhand der Fig. 1 bis 5 beschriebenen Vakuumpumpe eingesetzt werden.

Die Fig. 6 bis 9 zeigen nur den rechten Teil einer Holweck-Anordnung 11 einer Vakuumpumpe, beispielsweise einer Turbomolekularpumpe, mit drei Holweckstufen A, B, C. Die Vakuumpumpe umfasst eine um eine Rotationsachse 13 drehbar gelagerte Rotorwelle 15. An der Rotorwelle 15 ist eine Rotornabe 17 drehfest angeordnet, welche zwei zylindrische, konzentrisch angeordnte Rotorhülsen 19 trägt.

Des Weiteren sind zwei Holweckstatoren 21, 23 vorgesehen. Der innenliegende, zwischen den beiden Rotorhülsen 19 positionierte Holweckstator 21 ist in erfindungsgemäßer Weise doppelseitig ausgebildet, d. h. beidseitig jeweils mit einem Holweckstatorsegment 25a, 25b versehen. Die Segmente 25a, 25b weisen jeweils eine pumpaktives Holweckgewinde auf. Die Segmente 25a, 25b können einstückig mit dem Holweckstator 21 ausgebildet sein. Beispielsweise sind Holweckgewinde bildenden Nuten in einen Grundkörper des Stators 21 eingebracht. Es ist aber auch durchaus denkbar, die Segmente 25a, 25b als separate Bauteile zu fertigen, die an dem Grundkörper befestigt werden, um den Stator 21 zu bilden.

Radial außerhalb der äußeren Rotorhülse 19 ist der äußere Holweckstator 23 angeordnet, der z.B. von dem Pumpengehäuse gebildet werden kann oder mit ihm in Verbindung steht. Der äußere Holweckstator 23 und die äußere Rotorhülse 19 bilden die erste Holweckstufe A. Die äußere Rotorhülse 19 bildet zusätzlich mit dem Holweckstatorsegment 25a die zweite Holweckstufe.B, die hier auch als äu-βere Pump- oder Holweckstufe bezeichnet wird. Die innere Rotorhülse 19 und das Holweckstatorsegment 25b bilden die dritte Holweckstufe C, die hier auch als innere Pump- oder Holweckstufe bezeichnet wird.

Pfeile zeigen die Pumprichtung und damit die Förderrichtung der in den Holweckstufen A, B, C geförderten Gasmoleküle an. Die Pumprichtung verläuft dabei von einem Einlass 33 der Holweck-Anordnung 11 zu einem Auslass 35.

Die Holweckstatoren 21, 23 sind ebenfalls hülsenförmig ausgestaltet und koaxial zueinander und zu den Rotorhülsen 19 angeordnet.

Der Holweckstator 21 ragt in einen radialen Zwischenraum zwischen den Holweckhülsen 19. Ein axiales Ende der Holwecksegment 25a, 25b entspricht im vorliegenden Beispiel dem axialen Ende des Stators 21 und ist in einem axialen Abstand X von der Rotornabe 17 angeordnet. Verglichen mit dem entsprechenden Abstand des axialen Endes der Holweck-Statorhülse 169 von der Rotornabe 161 der Vakuumpumpe gemäß den Fig. 1 bis 5 ist der Abstand X deutlich größer, sowohl wenn dieser Abstand X in Verhältnis mit der axialen Erstreckung der in den Zwischenraum ragenden Abschnitte der Holweckstatorsegmente 25a, 25b als auch in Verhältnis mit der axialen Erstreckung der Holweckhülsen 19 gesetzt wird (jeweils deutlich größer als 25%). Auch gilt, dass die axiale Erstreckung der in den radialen Zwischenraum zwischen den Hülsen 19 ragenden Holweckstatorsegmente 25a, 25b deutlich kleiner als 75% der axialen Erstreckung der Holweckhülsen 19 ist.

Die vorstehend und eingangs erläuterten geometrischen Verhältnisse sind Ausfluss des Grundgedankens, den Abstand X verhältnismäßig groß zu wählen, um eine Reduktion der Leistungsaufnahme zu erreichen, die durch die Holweck-Anordnung 11 bei Betrieb der Vakuumpumpe verursacht wird. Die unterschiedlichen Definitionen tragen dem Umstand Rechnung, dass die Holweckstatorsegmente 25a, 25b unterschiedliche axiale Erstreckung aufweisen können. Dies gilt auch für die Hülsen 19.

Der erfindungsgemäß vergleichsweise große Abstand X führt - verglichen mit herkömmlichen Holweck-Anordnungen - zu einer überraschend stark verringerten Leistungsaufnahme der Anordnung 11 bei annähernd gleich guten oder nur geringfügig verringerten Vakuumdaten.

Fig. 7 zeigt Abwandlungen des in Fig. 6 gezeigten Konzepts. Der Holweckstator 23 weist hier eine radiale Öffnung auf, die den Einlass 33 der Anordnung 11 bildet. Der Einlass 33 kann ein Zwischeneinlass einer Splitflow-Pumpe sein. Es versteht sich, dass der Holweckstator 23 auch weggelassen werden kann, sodass zu fördernde Gasmoleküle in einem Bereich zwischen der Hülse 19 und einer Basis 37, mit der der Holweckstator 21 verbunden ist, in den pumpaktiven Teil der Anordnung 11 eintreten.

Fig. 7 zeigt außerdem beispielhaft eine optionale Maßnahme, mit der ein Wärmeübergang im Bereich der Holweck-Anordnung 11 verbessert werden kann. An dem axialen Ende des Holweckstators 21 ist zu diesem Zweck ein Wärmetauscherelement 39 angeordnet. Es kann einstückig mit dem Holweckstator 21 ausgebildet sein. Alternativ ist es auch möglich, dass Element 39 lösbar an dem Stator 21 zu befestigen, beispielsweise durch Verschrauben. Bevorzugt sind mehrere Elemente 39 vorgesehen, die insbesondere in Umfangsrichtung des hülsenförmig ausgestalteten Stators 21 gleichmäßig verteilt angeordnet sind.

Das Element 39 kann ein Stäbchen sein. Es ist aber auch denkbar, an dem axialen Ende des Stators 21 ein hülsenförmiges Wärmetauscherelement 39 vorzusehen. Ebenfalls denkbar ist, nur Teilabschnitte des axialen Endes des Stators 21 mit gekrümmten Flächen zu versehen, die der Hülsenform des Stators 21 abschnittsweise folgen (Teilhülsen). Das Element 39 kann Durchbrechungen und/oder Schlitze aufweisen.

Fig. 8 zeigt einen Holweckstator 21, der mit Holweckstatorsegmenten 25a, 25b versehen ist, die unterschiedliche axiale Erstreckungen aufweisen. Um die Leistungsaufnahme der Holweck-Anordnungen 11 gemäß Fig. 6 zu reduzieren wurde der Holweckstator 21 der Fig. 6 durch den in Fig. 8 gezeigten Stator 21 ersetzt. Bei Ausführungsformen mit lösbaren Segmenten 25a, 25b ist auch denkbar, dass lediglich die Segmente 25a, 25b ausgetauscht wurden.

Das axiale Ende des Stators 21 ragt über das axiale Ende der Segmente 25a, 25b hinaus. Da es jedoch keine pumpaktive Wirkung hat, ist die Leistungsaufnahme der Anordnung 11 verglichen mit der Leistungsaufnahme der Anordnung 11 gemäß Fig. 6 reduziert. Die Reduktion der Leistungsaufnahme wird durch die Vergrößerung des Abstandes X' bzw. X" der Rotornabe 17 von dem axialen Ende der pumpaktiven Segmente 25a bzw. 25b bewirkt.

Die Ausführungsform gemäß Fig. 8 soll lediglich beispielhaft vermitteln, dass nicht nur durch eine Änderung der axialen Erstreckung des Stators 21 (also durch eine reine axiale Verkürzung des Stators 21 gemäß Fig. 6) sondern auch durch eine Veränderung der axialen Erstreckung der Segmente 25a, 25b Einfluss auf die Leistungsaufnahme der Anordnung 11 genommen werden kann.

Eine Änderung der Leistungsaufnahme kann nicht nur durch einen Austausch des Stators 21 oder der Holweckstatorsegmente 25a, 25b erzielt werden, sondern auch durch eine Veränderung der axialen Lage des Stators 21.

In der Holweck-Anordnung 11 gemäß Fig. 9 kommt ein Holweckstator 21 zum Einsatz, der geometrisch im Wesentlichen wie der Stator 21 der Fig. 6 ausgebildet ist. Er wurde jedoch in axialer Richtung nach unten verschoben und in dieser Position fixiert, wodurch sich ein vergrößerter Abstand X‴ zwischen der Rotornabe 17 und dem axialen Ende des Stators 21 einstellt. Ein entsprechender Fixierungsmechanismus kann derart ausgestaltet sein, dass die axiale Position des Stators 21 in diskreten Schritten oder kontinuierlich veränderbar ist.

Die Einstellung der axialen Position des Stators 21 kann manuell erfolgen, entweder direkt oder mittels eines Einstellmechanismus 41. Gemäß einer Ausführungsform ist eine Steuereinrichtung 43 vorgesehen, mit der der Einstellmechanismus 41 ansteuerbar ist. Eine Ansteuerung des Mechanismus 41 kann beispielsweise auf Basis einer Bedienereingabe, eines Betriebsmodus der Vakuumpumpe und/oder eines Betriebsparameter der Vakuumpumpe erfolgen.

Grundsätzlich ist es auch denkbar, dass nicht der Stator 21 als Ganzes, sondern die Holweckstatorsegmente 25a, 25b in axialer Richtung verschiebbar angeordnet sind und/oder in verschiedenen axialen Positionen fixierbar sind (direkt oder mittels eines entsprechenden Mechanismus), um die axiale Erstreckung der pumpaktiven Bereiche der Holweckstufen B, C und damit auch die mit ihnen verbundene Leistungsaufnahme zu modifizieren.

### Bezugszeichenliste

- 11: Holweck-Anordnung
- 13: Rotationsachse
- 15: Rotorwelle
- 17: Rotornabe
- 19: Rotorhülse
- 21, 23: Holweckstator
- 25a, 25b: Holweckstatorsegment
- 33: Einlass
- 35: Auslass
- 37: Basis
- 39: Wärmetauscherelement
- 41: Einstellmechanismus
- 43: Steuereinrichtung
- A, B, C: Holweckstufe
- X, X', X", X‴: axialer Abstand
- 111: Turbomolekularpumpe
- 113: Einlassflansch
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

## Patentansprüche

1. Vakuumpumpe, insbesondere Turbomolekularvakuumpumpe, mit zumindest einem Einlass (33), einem Auslass (35) und wenigstens zwei bezüglich einer gemeinsamen Rotationsachse (13) konzentrischen, in Pumprichtung zwischen dem Einlass und dem Auslass aufeinander folgenden Holweckstufen (B, C), die jeweils ein Holweckstatorsegment (25a bzw. 25b) mit einem Holweckgewinde und eine um die Rotationsachse rotierende Holweckhülse (19) umfassen, wobei die Holweckstatorsegmente jeweils an einer Seite eines gemeinsamen Holweckstators (21) angeordnet sind, der in einen radialen Zwischenraum zwischen den konzentrisch angeordneten Holweckhülsen ragt, die an einer mit einem Rotor der Vakuumpumpe drehfest verbundenen Holwecknabe (17) befestigt sind,
wobei die Holwecknabe (17) scheibenförmig ausgestaltet ist, **dadurch gekennzeichnet,**
**dass** ein axialer Abstand (X, X', X", X‴) zwischen einem in den radialen Zwischenraum ragenden axialen Ende zumindest eines der Holweckstatorsegmente und der Holwecknabe größer als 25% der axialen Erstreckung eines in den radialen Zwischenraum ragenden Abschnitts der Holweckstatorsegmente und/oder größer als 25% der axialen Erstreckung zumindest einer der Holweckhülsen ist.

2. Vakuumpumpe nach Anspruch 1,
wobei ein axialer Abstand (X, X', X", X‴) zwischen einem in den radialen Zwischenraum ragenden axialen Ende beider Holweckstatorsegmente (25a, 25b) und der Rotornabe (17) größer als 25% der axialen Erstreckung eines in den radialen Zwischenraum ragenden Abschnitts der Holweckstatorsegmente und/oder größer als 25% der axialen Erstreckung beider Holweckhülsen ist und/oder
wobei eine axiale Erstreckung eines in den radialen Zwischenraum ragenden Abschnitts beider Holweckstatorsegmente kleiner als 75% der axialen Erstreckung zumindest einer der Holweckhülsen (19) ist.

3. Vakuumpumpe nach Anspruch 1 oder 2,
wobei die Vakuumpumpe zumindest einen ersten und einen zweiten Einlass (33) aufweist, wobei der erste Einlass einer turbomolekularen Pumpstufe zugeordnet ist und der zweite Einlass den Holweckpumpstufen (B, C) zugeordnet ist.

4. Vakuumpumpe nach Anspruch 3,
wobei der zweite Einlass (33) - in axialer Richtung der Vakuumpumpe gesehen - im Bereich der Holweckstufen (B, C) angeordnet ist.

5. Vakuumpumpe nach Anspruch 3 oder 4,
wobei der zweite Einlass (33) ein radialer Einlass ist.

6. Vakuumpumpe nach zumindest einem der vorstehenden Ansprüche,
wobei die äußere Holweckhülse (19) zusammen mit einem die äußere Holweckhülse radial außenseitig zumindest abschnittsweise umgebenden Holweckstatorsegment (23) eine dritte Holweckstufe (A) bildet, insbesondere wobei das Holweckstatorsegment der dritten Holweckstufe eine Ausnehmung oder Öffnung aufweist, die den zweiten Einlass (33) bildet.

7. Vakuumpumpe nach zumindest einem der vorstehenden Ansprüche, wobei der Holweckstator (21) mit zumindest einem Wärmetauscherelement (39) versehen ist, das sich von dem in den radialen Zwischenraum ragenden axialen Ende der Holweckstators zu der Rotornabe (17) hin erstreckt.

8. Vakuumpumpe nach Anspruch 7,
wobei das Wärmetauscherelement (39) stäbchenförmig oder hülsenförmig oder teilhülsenförmig ausgebildet ist.

9. Vakuumpumpe nach Anspruch 7 oder 8,
wobei das Wärmetauscherelement (39) zumindest eine Durchbrechung und/oder Schlitz aufweist.

10. Vakuumpumpe nach Anspruch 7, 8 oder 9,
wobei des Wärmetauscherelement (39) lösbar mit dem Holweckstator (21) verbunden ist.

11. Vakuumpumpe nach zumindest einem der vorstehenden Ansprüche,
wobei der Holweckstator (21) in axialer Richtung in verschiedenen Positionen anordbar ist.

12. Vakuumpumpe nach Anspruch 11,
wobei die Vakuumpumpe einen Einstellmechanismus (41) aufweist, mit dem eine axiale Positionierung des Holweckstator (21) und/oder zumindest eines der Holweckstatorsegmente (25a, 25b) einstellbar ist.

13. Vakuumpumpe nach Anspruch 12,
wobei die Vakuumpumpe eine Steuereinrichtung (43) aufweist, die den Einstellmechanismus (41) steuert, insbesondere auf Basis einer Bedienereingabe, eines Betriebsmodus der Vakuumpumpe und/oder eines Betriebsparameters der Vakuumpumpe.

14. Vakuumpumpe nach zumindest einem der vorstehenden Ansprüche, wobei zumindest eines der Holweckstatorsegmente (25a, 25b), insbesondere beide Holweckstatorsegmente einstückig mit dem Holweckstator (21) ausgebildet ist bzw. sind.

15. Vakuumpumpensystem umfassend
eine Vakuumpumpe gemäß zumindest einem der vorstehenden Ansprüche und
zumindest einen Austausch-Holweckstator, der zumindest ein Holweckstatorsegment umfasst, das eine axiale Erstreckung aufweist, die von der axialen Erstreckung des entsprechenden Holweckstatorsegments (25a, 25b) des Holweckstators (21) abweicht, und/oder
zumindest ein Austausch-Holweckstatorsegment, das eine axiale Erstreckung aufweist, die von der axialen Erstreckung des entsprechenden Holweckstatorsegments des Holweckstators abweicht.

## Claims

1. A vacuum pump, in particular a turbomolecular vacuum pump, comprising at least one inlet (33), one outlet (35) and at least two Holweck stages (B, C) which are concentric with respect to a common axis of rotation (13), which follow one another in the pump direction between the inlet and the outlet and which each comprise a Holweck stator segment (25a or 25b), which has a Holweck thread, and a Holweck sleeve (19) rotating about the axis of rotation, wherein the Holweck stator segments are each arranged at a side of a common Holweck stator (21) which projects into a radial intermediate space between the concentrically arranged Holweck sleeves which are fastened to a Holweck hub (17) rotationally fixedly connected to a rotor of the vacuum pump,
wherein
the Holweck hub (17) is designed in disk shape, **characterized in that** an axial spacing (X, X', X", X‴) between an axial end of at least one of the Holweck stator segments that projects into the radial intermediate space and the Holweck hub is greater than 25% of the axial extent of a section of the Holweck stator segments that projects into the radial intermediate space and/or greater than 25% of the axial extent of at least one of the Holweck sleeves.

2. A vacuum pump in accordance with claim 1,
wherein an axial spacing (X, X', X", X‴) between an axial end of both Holweck stator segments (25a, 25b) that projects into the radial intermediate space and the rotor hub (17) is greater than 25% of the axial extent of a section of the Holweck stator segments that projects into the radial intermediate space and/or greater than 25% of the axial extent of both Holweck sleeves and/or
wherein an axial extent of a section of both Holweck stator segments that projects into the radial intermediate space is smaller than 75% of the axial extent of at least one of the Holweck sleeves (19).

3. A vacuum pump in accordance with claim 1 or claim 2,
wherein the vacuum pump comprises at least a first and a second inlet (33),
wherein the first inlet is associated with a turbomolecular pump stage and the second inlet is associated with the Holweck pump stages (B, C).

4. A vacuum pump in accordance with claim 3,
wherein the second inlet (33) - viewed in the axial direction of the vacuum pump - is arranged in the region of the Holweck stages (B, C).

5. A vacuum pump in accordance with claim 3 or claim 4,
wherein the second inlet (33) is a radial inlet.

6. A vacuum pump in accordance with at least one of the preceding claims,
wherein the outer Holweck sleeve (19) forms a third Holweck stage (A) together with a Holweck stator segment (23) at least sectionally surrounding the outer Holweck sleeve radially at the outer side, in particular wherein the Holweck stator segment of the third Holweck stage has a recess or an opening which forms the second inlet (33).

7. A vacuum pump in accordance with at least one of the preceding claims,
wherein the Holweck stator (21) is provided with at least one heat exchanger element (39) which extends from the axial end of the Holweck stator that projects into the radial intermediate space towards the rotor hub (17).

8. A vacuum pump in accordance with claim 7,
wherein the heat exchanger element (39) is rod-shaped or sleeve-shaped or partly sleeve-shaped.

9. A vacuum pump in accordance with claim 7 or claim 8,
wherein the heat exchanger element (39) has at least one aperture and/or slit.

10. A vacuum pump in accordance with claim 7, claim 8 or claim 9,
wherein the heat exchanger element (39) is releasably connected to the Holweck stator (21).

11. A vacuum pump in accordance with at least one of the preceding claims,
wherein the Holweck stator (21) can be arranged in different positions in the axial direction.

12. A vacuum pump in accordance with claim 11,
wherein the vacuum pump has a setting mechanism (41) with which an axial positioning of the Holweck stator (21) and/or of at least one of the Holweck stator segments (25a, 25b) can be set.

13. A vacuum pump in accordance with claim 12,
wherein the vacuum pump has a control device (43) which controls the setting mechanism (41), in particular on the basis of an operator input, an operating mode of the vacuum pump and/or an operating parameter of the vacuum pump.

14. A vacuum pump in accordance with at least one of the preceding claims,
wherein at least one of the Holweck stator segments (25a, 25b), in particular both Holweck stator segments, is or are formed in one piece with the Holweck stator (21).

15. A vacuum pump system comprising
a vacuum pump in accordance with least one of the preceding claims and
at least one replacement Holweck stator which comprises at least one Holweck stator segment which has an axial extent that differs from the axial extent of the corresponding Holweck stator segment (25a, 25b) of the Holweck stator (21), and/or
at least one replacement Holweck stator segment which has an axial extent that differs from the axial extent of the corresponding Holweck stator segment of the Holweck stator.

## Revendications

1. Pompe à vide, en particulier pompe à vide turbomoléculaire, présentant au moins une entrée (33), une sortie (35) et au moins deux étages Holweck (B, C) concentriques par rapport à un axe de rotation (13) commun, se succédant dans le sens de pompage entre l'entrée et la sortie, qui comportent chacun un segment de stator Holweck (25a ou 25b) avec un filetage Holweck et un manchon Holweck (19) tournant autour de l'axe de rotation, les segments de stator Holweck étant disposés chacun sur un côté d'un stator Holweck commun (21) qui fait saillie dans un espace intermédiaire radial entre les manchons Holweck disposés concentriquement, qui sont fixés à un moyeu Holweck (17) relié solidairement en rotation à un rotor de la pompe à vide,
le moyeu Holweck (17) étant conçu en forme de disque,
**caractérisée en ce que**
une distance axiale (X, X', X", X‴) entre une extrémité axiale de l'un au moins des segments de stator Holweck, laquelle fait saillie dans l'espace intermédiaire radial, et le moyeu Holweck est supérieure à 25% de l'extension axiale d'une portion des segments de stator Holweck faisant saillie dans l'espace intermédiaire radial, et/ou supérieure à 25% de l'extension axiale de l'un au moins des manchons Holweck.

2. Pompe à vide selon la revendication 1,
dans laquelle une distance axiale (X, X', X", X‴) entre une extrémité axiale des deux segments de stator Holweck (25a, 25b), laquelle fait saillie dans l'espace intermédiaire radial, et le moyeu de rotor (17) est supérieure à 25 % de l'extension axiale d'une portion des segments de stator Holweck faisant saillie dans l'espace intermédiaire radial, et/ou supérieure à 25 % de l'extension axiale des deux manchons Holweck, et/ou
une extension axiale d'une portion des deux segments de stator Holweck, laquelle fait saillie dans l'espace intermédiaire radial, est inférieure à 75% de l'extension axiale de l'un au moins des manchons Holweck (19).

3. Pompe à vide selon la revendication 1 ou 2,
dans laquelle la pompe à vide présente au moins une première et une deuxième entrée (33), la première entrée étant associée à un étage de pompage turbomoléculaire et la deuxième entrée étant associée aux étages de pompage Holweck (B, C).

4. Pompe à vide selon la revendication 3,
dans laquelle la deuxième entrée (33) - vue dans la direction axiale de la pompe à vide - est disposée dans la zone des étages Holweck (B, C).

5. Pompe à vide selon la revendication 3 ou 4,
dans laquelle la deuxième entrée (33) est une entrée radiale.

6. Pompe à vide selon l'une au moins des revendications précédentes,
dans laquelle le manchon Holweck extérieur (19) forme, conjointement avec un segment de stator Holweck (23) entourant au moins localement le manchon Holweck extérieur du côté radialement extérieur, un troisième étage Holweck (A),
en particulier, le segment de stator Holweck du troisième étage Holweck présente un évidement ou une ouverture qui forme la deuxième entrée (33).

7. Pompe à vide selon l'une au moins des revendications précédentes, dans laquelle le stator Holweck (21) est pourvu d'au moins un élément d'échange de chaleur (39) qui s'étend depuis l'extrémité axiale du stator Holweck, laquelle fait saillie dans l'espace intermédiaire radial, jusqu'au moyeu de rotor (17).

8. Pompe à vide selon la revendication 7,
dans laquelle l'élément d'échange de chaleur (39) est en forme de bâtonnet ou de manchon ou de manchon partiel.

9. Pompe à vide selon la revendication 7 ou 8,
dans laquelle l'élément d'échange de chaleur (39) présente au moins une traversée et/ou une fente.

10. Pompe à vide selon la revendication 7, 8 ou 9,
dans laquelle l'élément d'échange de chaleur (39) est relié de manière amovible au stator Holweck (21).

11. Pompe à vide selon l'une au moins des revendications précédentes,
dans laquelle le stator Holweck (21) peut être disposé dans différentes positions dans la direction axiale.

12. Pompe à vide selon la revendication 11,
dans laquelle la pompe à vide comprend un mécanisme de réglage (41) permettant de régler un positionnement axial du stator Holweck (21) et/ou de l'un au moins des segments de stator Holweck (25a, 25b).

13. Pompe à vide selon la revendication 12,
dans laquelle la pompe à vide comprend un dispositif de commande (43) qui commande le mécanisme de réglage (41), en particulier sur la base d'une entrée de l'opérateur, d'un mode de fonctionnement de la pompe à vide et/ou d'un paramètre de fonctionnement de la pompe à vide.

14. Pompe à vide selon l'une au moins des revendications précédentes,
dans laquelle l'un au moins des segments de stator Holweck (25a, 25b), en particulier les deux segments de stator Holweck, est ou sont formé(s) d'un seul tenant avec le stator Holweck (21).

15. Système de pompe à vide comprenant
une pompe à vide selon l'une au moins des revendications précédentes, et au moins un stator Holweck de remplacement comprenant au moins un segment de stator Holweck ayant une extension axiale qui diffère de l'extension axiale du segment de stator Holweck correspondant (25a, 25b) du stator Holweck (21), et/ou
au moins un segment de stator Holweck de remplacement présentant une extension axiale qui diffère de l'extension axiale du segment de stator Holweck correspondant du stator Holweck.
